# EUROPÄISCHE PATENTSCHRIFT

(11) **EP 0 370 272 B1**
(45) Veröffentlichungstag und Bekanntmachung des Hinweises auf die Patenterteilung: **13.07.1994**
(21) Anmeldenummer: 89120148.5
(22) Anmeldetag: 31.10.1989
(51) Int. Cl.: B65D 51/16

(54) **Schraubverschluss für Flaschen mit Entlüftungseinrichtung**
Screw closure for bottles having a deaeration device
Bouchon à vis avec dispositif de dégazage

(30) Priorität: 22.11.1988 DE 3839351
(43) Veröffentlichungstag der Anmeldung: 30.05.1990
(73) Patentinhaber: Jacob Berg GmbH & Co. KG, D-55253 Budenheim (DE)
(72) Erfinder: Krautkrämer, Günter Jakob, D-6501 Budenheim (DE)
(74) Vertreter: Weber, Dieter, Dr.

(56) Entgegenhaltungen:
- EP-A- 0 055 916
- GB-A- 1 022 664
- US-A- 2 032 931
- US-A- 2 965 257
- US-A- 3 114 467

## Beschreibung

Die vorliegende Erfindung bezieht sich auf einen Schraubverschluß aus Kunststoff für unter Druck stehende Flaschen für kohlensäurehaltige Getränke gemäß erstem Teil der Ansprüche 1 bzw. 8. Ein derartiger Verschluß ist bekannt aus der EP-A-0055916. Dabei wird zwischen der vorspringenden Kante der Sicke und der oberen äußeren Kante des Mündungsrandes der Flasche eine Engstelle gebildet, so daß eine dazwischenliegende Dichtungsscheibe in diesem Bereich besonders fest mit einem hohen spezifischen Flächendruck angepreßt wird und so die Flasche druckdicht verschließt. Deshalb werden insbesondere Flaschen mit kohlensäurehaltigen Getränken mit derartigen Schraubverschlüssen versehen.

Ein Nachteil dieser druckdichten Schraubverschlüsse liegt jedoch darin, daß sich in Fällen, in denen sich ungewollt ein zu hoher Druck im Flascheninneren aufbaut, die Flasche explodieren kann. Derartige Fälle sind in der Vergangenheit mehrfach bekannt geworden, wobei erhebliche Verletzungen durch explodierende Flaschen auftraten.

Der vorliegenden Erfindung liegt daher die Aufgabe zugrunde, den aus der EP-A-0055916 bekannten Verschluß derart umzugestalten, daß er zwar nach wie vor für die üblichen Verwendungszwecke druckdicht ist, wobei jedoch der maximale Druck, bis zu welchem der Verschluß dicht bleibt, auf einen Wert begrenzt ist, der deutlich unterhalb des Druckes liegt, bei welchem eine Flasche explodiert.

Diese Aufgabe wird dadurch mit den in den Ansprüchen 1 bzw. 8 angegebenen Mitteln gelöst.

Der Wulst, welcher nach Art eines Kreisringes in der zwischen Kappenboden und Kappenmantel gebildeten Ecke umläuft, erstreckt sich also nicht über den ganzen inneren Umfang des Kappenbodens bzw. des Kappenmantels, sondern ist über einen bestimmten Winkelbereich, d. h. in einem Segment des Ringes unterbrochen bzw. fortgelassen. In diesem Segment fehlt dann der hohe Anpreßdruck entlang den gegenüberliegenden Kantenlinien des Wulstes und des Verschlußrandes der Flasche.

Dabei haben die verwendeten Dichtungsscheiben eine ausreichende Steifigkeit, so daß sie auch über das Unterbrechungssegment hinweg immer noch druckdicht an der Kante des Verschlußrandes der Flasche anliegen. Wird allerdings der Druck in der Flasche zu groß, so gibt die Dichtungsscheibe im Bereich dieses Segmentes nach und drückt sich in den Bereich des Überganges zwischen Kappenboden und Kappenmantel, in dem ansonsten im Bereich des übrigen Umfanges die besagte Sicke angeordnet ist. Dabei kann ein Überdruck zwischen Dichtungsscheibe und dem Verschlußrand der Flasche entweichen, wobei dies zusätzlich noch dadurch erleichtert wird, daß in der bevorzugten Ausführungsform der Erfindung das Gewinde des Verschlusses quer zu den Gewindegängen verlaufende Belüftungskanäle aufweist. Ebenso kann auch das Gewinde am Verschlußrand der Flasche quer zum Gewinde verlaufende Belüftungskanäle aufweisen.

In der Praxis hat es sich herausgestellt, daß für die gewünschte Funktion des neuen Schraubverschlusses bei den üblicherweise verwendeten Dichtungsscheiben die segmentartige Unterbrechung des Wulstes sich über einen Winkelbereich von mindestens 15° erstrecken sollte.

Andererseits sollte sie sich jedoch auch über einen Winkelbereich erstrecken, der kleiner als 60° ist, da ansonsten die Dichtigkeit des Verschlusses unter normalen Bedingungen nicht sichergestellt werden kann.

Bevorzugt sind Ausführungsformen des Schraubverschlusses, bei welchen sich die segmentartige Unterbrechung über einen Winkel von 30° oder 45° erstreckt, wobei die Wahl im einzelnen auch von der Art der verwendeten Dichtungsscheibe und vom gewünschten Höchstdruck abhängt. Ist die Dichtungsscheibe relativ dünn und gleichzeitig sehr biegsam und elastisch, so wird man im Regelfall der Wulst nur über einen kleineren Winkelbereich unterbrechen, der unter Umständen auch bei sehr dünnen und sehr elastischen Dichtungsscheiben den genannten Wert von 15° unterschreiten kann.

Unabhängig von dem konkret gewählten Winkelbereich kann man wahlweise auch mehrere derartige Unterbrechungen entlang des Umfangs des Wulstes vorsehen. Dabei erscheint es unter dem Gesichtspunkt einer ordnungsgemäßen Funktion am sinnvollsten, wenn die Unterbrechungssegmente sich jeweils über gleiche Winkelbereiche erstrecken und auch voneinander um jeweils gleiche Winkel beabstandet sind.

Die Wirkung des neuen Verschlusses läßt sich jedoch auch auf andere Weise erzielen, selbst wenn der Wulst nicht unterbrochen wird. Statt einer Aussparung im Wulst wird zur Lösung der Aufgabe in einem solchen Fall vorgeschlagen, daß die Dichtungsscheibe auf ihrer dem Kappenboden zugewandten Oberseite in ihrem Berührungsbereich mit dem Mündungsrand der Flasche mindestens eine Ausnehmung aufweist. Die Dichtungsscheibe wird, wenn der Verschluß druckdicht aufgeschraubt ist, in ihrem äußeren Bereich zwischen dem Verschlußrand der Flasche und dem Wulst zusammengepreßt. Sofern die Dichtungsscheibe auf ihrer Oberseite, welche dem Kappenboden zugewendet ist, eine Ausnehmung oder Vertiefung aufweist, wird sie in diesem Bereich, in dem sie wegen dieser Ausnehmung dünner ist als in dem übrigen Abdichtungsbereich,nicht oder weniger stark zusammengepreßt, so daß auch hier bei entsprechend hohem Druck in der Flasche die Dichtungsscheibe in dem Bereich der Ausnehmung vom Mündungsrand der Flasche abgehoben wird, so daß der Druck entweichen kann. Auch in diesem Fall können wieder zusätzliche Belüftungskanäle im Gewindebereich vorgesehen sein.

Das Anbringen einer Ausnehmung auf der Oberseite der Dichtungsscheibe bewirkt also in ähnlicher Weise wie die segmentartige Unterbrechung des Wulstes an einem druckdichten Verschluß, daß in der druckdichten Verbindung zwischen Verschluß und Flasche eine Schwachstelle erzeugt wird, durch die ein zu großer Überdruck entweichen kann.

Die Dichtungsscheibe muß selbstverständlich nicht als volle Kreisscheibe ausgebildet sein, sondern es würde in jedem Fall genügen, wenn eine Dichtung, z. B. in Form eines Kreisringes im Bereich des Verschlußrandes der Flasche in der Kappe angeordnet ist.

Der Winkelbereich, entlang dessen sich eine Ausnehmung in der Oberfläche der Dichtungsscheibe erstrecken soll, ist etwas kleiner als der für die segmentartigen Unterbrechungen eines Wulstes vorgesehene Winkelbereich, sollte jedoch nach praktischen Erfahrungen mindestens 10° betragen. In der bevorzugten Ausführungsform erstreckt sich eine solche Ausnehmung im Bereich des äußeren Randes der Dichtungsscheibe über einen Winkelbereich von 15 bis 35°.

Dabei erscheint es für die Funktion des Verschlusses als vorteilhaft, wenn die Tiefe der Ausnehmung mindestens der Hälfte der Dicke der Dichtungsscheibe entspricht. Die Dichtungsscheibe wird im Fall eines mehr oder weniger linienartigen Anpreßdruckes wie z. B. bei der Verwendung des oben beschriebenen Wulstes oft auf deutlich weniger als die Hälfte ihrer sonstigen Dicke zusammengepreßt, so daß auch dann, wenn die Dichtungsscheibe im Bereich der Ausnehmung nur noch halb so dick wie im übrigen Bereich oder noch dünner ist, noch ein ausreichender Anpreßdruck für eine Dichtigkeit gegenüber einem geringen und zu tolerierenden Überdruck besteht. Gleichzeitig kann die Dichtungsscheibe jedoch in diesem dünneren Bereich nachgeben, wenn der Druck in der Flasche merklich ansteigt.

Zweckmäßig ist dabei auch eine Ausführungsform des Verschlusses, bei welchem mehrere Ausnehmungen entlang des Umfangsbereiches einer Dichtungsscheibe vorgesehen sind, wobei es vorteilhaft sein kann, wenn diese Ausnehmungen gleichartig sind, d. h. die gleiche Tiefe haben und sich über jeweils gleiche Winkelbereiche erstrecken und auch unter gleichen Winkelabständen relativ zueinander angeordnet sind.

Weitere Vorteile und Anwendungsmöglichkeiten der vorliegenden Erfindung werden deutlich anhand der Beschreibung einer bevorzugten Ausführungsform und der dazugehörigen Figuren.

Es zeigen:
- Figur 1: einen Querschnitt durch einen Verschluß mit Wulst und Unterbrechungssegment,
- Figur 2: eine Figur 1 entsprechende Darstellung ohne Dichtungsscheibe,
- Figur 3: eine Darstellung des Wulstes mit Unterbrechungssegment bei der Sicht in das Innere einer Verschlußkappe.
- Figur 4: eine Draufsicht auf eine Dichtungsscheibe mit einer segmentartigen Ausnehmung und
- Figur 5: in vergrößertem Maßstab einen Querschnitt entlang der Linie VV in Figur 4.

Der in Figur 1 dargestellte Schraubverschluß besteht aus einer Kappe 1, welche ihrerseits im wesentlichen aus einem Kappenboden 2 und einem mit Innengewinde 7 versehenen Kappenmantel 3 besteht. Außerdem ist am unteren Rand des Verschlusses noch ein Sicherungsring 10 angeordnet, welcher beschädigt wird oder von der Kappe 1 abreißt, wenn der Schraubverschluß erstmalig von einer Flasche gelöst wird.

Die Schnittdarstellung in Figur 1 ist so gewählt, daß auf der linken Seite der Querschnitt eines Wulstes 5 als rechtwinkliger Vorsprung zu erkennen ist, während auf der rechten Seite ein Unterbrechungssegment im Schnitt dargestellt ist, so daß in diesem Bereich die Dichtungsscheibe 9 nicht von der Kante des Wulstes 5 nach unten und innen gedrückt wird.

Wird ein solcher Verschluß auf den Mündungsrand einer Flasche aufgeschraubt, so tritt zwischen der Kante des Wulstes 5 und der dieser Kante gegenüberliegenden oberen, äußeren Kante des Mündungsrandes der Flasche ein im wesentlichen nur entlang der Kantenlinien wirkender Anpreßdruck auf, der relativ hoch ist, weil bei vorgegebener Kraft, mit welcher der Verschluß aufgeschraubt wird, die Druckfläche relativ klein ist, wie man auch in der EP-A-0055916 erkennt.

In dem Unterbrechungssegment 6 jedoch, wo der Wulst 5 fehlt, liegt die Dichtungsscheibe 9 im wesentlichen nur aufgrund ihrer Steifigkeit an der äußeren Dichtungskante des Mündungsrandes der Flasche an. Der spezifische Flächendruck ist hier selbstverständlich geringer als entlang der gegenüberliegenden Kanten des Wulstes und des Mündungsrandes. Dennoch wird auch hier eine ausreichende Dichtigkeit erzielt, da daß das Segment sich nur über einen kleinen Winkelbereich erstreckt und die Dichtungsscheibe auch in diesem Bereich immer noch fester anliegt, als wenn der Wulst 5 vollständig fehlen würde.

Die Dichtungsscheibe 9 wird jedoch im Bereich des Segmentes 6 nicht oder weniger stark zusammengepreßt als entlang der Kante des Wulstes 5, so daß sie bei entsprechend hohem Druck in der Flasche in diesem Bereich nachgeben kann und einen zu hohen Überdruck aus der Flasche entweichen läßt, wobei auch das Gewinde 7 Entlüftungskanäle 8 aufweist, welche quer zu den Gewindegängen verlaufen und so das Entweichen austretender Gase oder Flüssigkeiten erleichtern.

Selbstverständlich kann die Dichtungsscheibe 9 auch einen etwas größeren Durchmesser haben und teilweise auch entlang der inneren Wand des Kappenmantels 3 anliegen, so daß die Dichtung im Bereich des Segmentes 6 nicht nur entlang der oberen Fläche des Verschlußrandes sondern auch von dessen Außenseite her erfolgen kann.

Der Deutlichkeit halber ist in Figur 2 nochmals ein ähnlicher Verschlußquerschnitt dargestellt, bei welchem die Dichtungsscheibe 9 fortgelassen wurde, so daß man deutlich auf der rechten Seite den Querschnitt des Wulstes 5 erkennt, die sich in einer - je nach Betrachtungsweise - verdickten Kappenboden-oder Kappenmantelwand äußert und eine vorspringende Ecke bildet, die den erhöhten linearen Anpreßdruck bewirkt. Auf der gegenüberliegenden Seite des in Figur 2 dargestellten Verschlusses ist wiederum ein Segment ohne Wulst geschnitten dargestellt, in welchem die Kappenwand 3 und der Kappenboden 2 ihre sonstige Wandstärke im wesentlichen beibehalten und unter einem leicht abgerundeten 90°-Knick ineinander übergehen.

Figur 3 zeigt einen Horizontalschnitt durch eine Kappe 1 im Bereich des Wulstes 5. In dieser Darstellung erkennt man ebenfalls deutlich die im Bereich der Sicke größere Wandstärke des Kappenmantels 3, die nur im Bereich des Unterbrechungssegmentes 6 ihr normales Maß hat. An der Außenseite des Kappenmantels 3 erkennt man eine Riffelung 12, welche das Auf- und Zuschrauben des Verschlusses erleichtern soll und auch in den Figuren 1 und 2 durch die äußeren vertikalen Linien am Kappenmantel 3 angedeutet ist.

Statt ein Unterbrechungssegment 6 im Wulst 5 vorzusehen, kann jedoch auch die Oberseite 11 der Dichtungsscheibe 9 in einem Teilbereich eine Ausnehmung aufweisen, so daß dementsprechend auch in diesem Bereich der Anpreßdruck der Dichtungsscheibe 11 an den Verschlußrand einer Flasche geringer ist als im übrigen Bereich und ein Überdruck somit entweichen kann.

Figur 5 zeigt die Draufsicht einer Dichtungsscheibe 9 mit einer Ausnehmung 6′ an ihrer dem Kappenboden zugewandten Oberseite. In Figur 5 ist diese Ausnehmung 6′ in einer Querschnittdarstellung der Dichtungsscheibe 9 zu erkennen. Wie man sieht, bleibt die Dichtungsscheibe 9 auf ihrer dichtenden Unterseite praktisch unverändert, wobei sie jedoch im Bereich der Ausnehmung 6′ im wesentlichen nur aufgrund ihrer eigenen Steifigkeit an der dichtenden Kante des Mündungsrandes einer Flasche anliegt, während im übrigen Bereich die vorspringende Kante eines Wulstes das Material der Dichtungsscheibe 9 zusammen- und an die äußere Kante des Mündungsrandes der Flasche anpreßt. Bei zu hohem Druck im Innern der Flasche hebt sich im Bereich der Ausnehmung 6′ die dichtende Unterseite vom Mündungsrand der Flasche ab und läßt so den Druck aus der Flasche entweichen, bis er so weit vermindert ist, daß sich die Dichtungsscheibe aufgrund ihrer Elastizität wieder an die Kante des Mündungsrandes anlegt.

## Patentansprüche

1. Schraubverschluß aus Kunststoff für unter Druck stehende Flaschen für kohlensäurehaltige Getränke, bestehend aus einer Kappe (1) mit einem Kappenboden (2) und einem im wesentlichen zylindrischen Kappenmantel (3) mit Innengewinde (7), mindestens einem Vorsprung am Übergang zwischen dem Kappenboden (2) und dem Kappenmantel (3), wobei eine gegen die Kappe bewegliche Dichtungsscheibe (9) an der Innenseite des Kappenbodens (2) und dem Vorsprung anliegt, und wobei der Vorsprung als ein im wesentlichen umlaufender Wulst (5) ausgebildet ist, dessen innere Kante der oberen äußeren Kante des Mündungsrandes der Flaschen unter Erzeugung einer im wesentlichen linienförmigen Anpressung entlang des umlaufenden Wulstes gegenüberliegt, dadurch gekennzeichnet, daß der Wulst eine segmentartige Unterbrechung (6) aufweist, innerhalb welcher die lineare Anpressung der Dichtung unterbleibt.

2. Schraubverschluß nach Anspruch 1, dadurch gekennzeichnet, daß die segmentartige Unterbrechung des Wulstes sich über einen Kreisbogen von mindestens 15° erstreckt.

3. Schraubverschluß nach Anspruch 1 oder 2, dadurch gekennzeichnet, daß die segmentartige Unterbrechung sich über einen Kreisbogen von höchstens 60° erstreckt.

4. Schraubverschluß nach Anspruch 2 und 3, dadurch gekennzeichnet, daß die segmentartige Unterbrechung sich über einen Kreisbogen von etwa 30° erstreckt.

5. Schraubverschluß nach Anspruch 2 und 3, dadurch gekennzeichnet, daß die segmentartige Unterbrechung sich über einen Winkel von etwa 45° erstreckt.

6. Schraubverschluß nach einem der Ansprüche 1 bis 5, dadurch gekennzeichnet, daß mehrere segmentartige Unterbrechungen (6) entlang des umlaufenden Wulstes (5) angeordnet sind.

7. Schraubverschluß nach Anspruch 6, dadurch gekennzeichnet, daß die segmentartigen Unterbrechungen sich über jeweils gleiche Winkelbereiche unter jeweils gleichen Winkelabständen voneinander entlang des Wulstumfanges erstrecken.

8. Schraubverschluß für unter Druck stehende Flaschen für kohlensäurehaltige Getränke, bestehend aus einer Kappe mit einem Kappenboden und einem im wesentlichen zylindrischen Mantel (3) mit Innengewinde (7), wobei eine im wesentlichen an der Innenseite des Kappenbodens (2) angeordnete, gegen die Kappe bewegliche Dichtungsscheibe (9) vorgesehen ist, wobei die Kappe am Übergang zwischen dem Kappenboden (2) und dem Kappenmantel (3) einen im wesentlichen umlaufenden, nach innen vorspringenden Wulst (5) aufweist, dessen untere Innenkante dem oberen, äußeren Kantenbereich des Mündungsrandes einer Flasche gegenüberliegt, wodurch zwischen den gegenüberliegenden Kanten der Sicke und der Flasche ein im wesentlichen lineare Anpreßdruck erzeugt wird, dadurch gekennzeichnet, daß die Dichtungsscheibe auf ihrer dem Kappenboden (2) zugewandten Oberseite (11) in ihrem mit dem Mündungsrand der Flasche in Berührung tretenden Randbereich mindestens eine Ausnehmung aufweist, und wobei die Dichtungsscheibe und ihre Ausnehmung sich in radialer Richtung über die untere Innenkante des Wulstes (5) hinaus erstrecken.

9. Schraubverschluß nach Anspruch 8, dadurch gekennzeichnet, daß die Ausnehmung sich im Bereich des äußeren Randes der Dichtungsscheibe (9) über einen Winkelbereich von mindestens 10° erstreckt.

10. Schraubverschluß nach Anspruch 9, dadurch gekennzeichnet, daß sich die Ausnehmung über einen Winkelbereich zwischen 15 und 35° erstreckt.

11. Schraubverschluß nach einem der Ansprüche 8 bis 10, dadurch gekennzeichnet, daß die Tiefe der Ausnehmung mindestens der Hälfte der Dicke der Dichtungsscheibe (9) im Bereich neben der Ausnehmung entspricht.

12. Schraubverschluß nach einem der Ansprüche 8 bis 11, dadurch gekennzeichnet, daß mehrere Ausnehmungen entlang des Umfangsbereiches der Dichtungsscheibe (9) vorgesehen sind.

13. Schraubverschluß nach Anspruch 12, dadurch gekennzeichnet, daß die Ausnehmungen sich über jeweils gleiche Winkelbereiche im Bereich des äußeren Randes der Ausnehmung und unter jeweils gleichen Winkelabständen voneinander erstrecken.

## Claims

1. A screw closure of plastics material for pressurised bottles for carbonated drinks, consisting of a cap (1) with a cap base (2) and a substantially cylindrical cap casing (3) with inner thread (7), at least one projection at the transition between the cap base (2) and the cap casing (3), wherein a sealing disc (9) which is movable towards the cap rests on the inside of the cap base (2) and the projection, and wherein the projection is in the form of a substantially peripheral bead (5) whose inner edge is disposed opposite the upper outer edge of the bottles, producing a substantially linear contact pressure along the peripheral bead, characterised in that the bead has a segment-like interruption (6), inside which the linear contact pressure of the seal is stopped.

2. A screw closure according to Claim 1, characterised in that the segment-like interruption of the bead extends over an arc of a minimum of 15°.

3. A screw closure according to Claim 1 or Claim 2, characterised in that the segment-like interruption extends over an arc of a maximum of 60°.

4. A screw closure according to Claim 2 and Claim 3, characterised in that the segment-like interruption extends over an arc of about 30°.

5. A screw closure according to Claim 2 and Claim 3, characterised in that the segment-like interruption extends over an angle of about 45°.

6. A screw closure according to one of Claims 1 to 5, characterised in that a plurality of segment-like interruptions (6) is arranged along the peripheral bead (5).

7. A screw closure according to Claim 6, characterised in that the segment-like interruptions each extend over equal angular regions at respectively equal angular spacings from each other along the periphery of the bead.

8. A screw closure for pressurised bottles for carbonated drinks, consisting of a cap with a cap base and a substantially cylindrical casing (3) with inner thread (7), wherein a sealing disc (9) is provided which is arranged so that is substantially on the inside of the cap base (2) and which is movable towards the cap, wherein at the transition between the cap base (2) and the cap casing (3) the cap has a substantially peripheral, inwardly projecting bead (5), the bottom inner edge of which is oppositely disposed to the upper outer edge region of the opening edge of a bottle, whereby a substantially linear contact pressure is produced between the opposite edges of the reinforcing bead and the bottle, characterised in that the upper side (11), facing the cap base (2), of the sealing disc has at least one recess in its edge region which makes contact with the opening edge of the bottle, and wherein the sealing disc and its recess extend radially out over the bottom inner edge of the bead (5).

9. A screw closure according to Claim 8, characterised in that in the region of the outer edge of the sealing disc (9) the recess extends over an angular region of a minimum of 10°.

10. A screw closure according to Claim 9, characterised in that the recess extends over an angular region of between 15 and 35°.

11. A screw closure according to one of Claims 8 to 10, characterised in that the depth of the recess is equal to at least half the thickness of the sealing disc (9) in the region next to the recess.

12. A screw closure according to one of Claims 8 to 11, characterised in that a plurality of recesses is provided along the peripheral region of the sealing disc (9).

13. A screw closure according to Claim 12, characterised in that the recesses each extend over equal angular regions in the region of the outer edge of the recess and at respectively equal angular spacings apart.

## Revendications

1. Couvercle fileté en plastique, pour bouteilles sous pression destinées à des boissons contenant du gaz carbonique, constitué d'un obturateur (1), muni d'un fond d'obturateur (2) et d'une surface latérale d'obturateur (3) essentiellement cylindrique, laquelle possède un filetage intérieur (7), et comportant au moins une saillie, au niveau de la transition entre le fond d'obturateur (2) et la surface latérale d'obturateur (3) ; une rondelle d'étanchéité (9), pouvant se déplacer par rapport à l'obturateur, s'appuyant contre le côté intérieur du fond d'obturateur (2) et contre la saillie ; la saillie étant conçue comme un bourrelet (5) essentiellement périphérique, dont l'arête intérieure est opposée, le long du bourrelet périphérique, à l'arête extérieure supérieure du bord d'embouchure des bouteilles, avec formation d'une pression de contact, essentiellement linéaire ; caractérisé en ce que le bourrelet comporte une interruption (6) en forme de segment, à l'intérieur de laquelle disparaît la pression linéaire de contact de l'étanchéité.

2. Couvercle fileté selon la revendication 1, caractérisé en ce que l'interruption du bourrelet, en forme de segment, s'étend sur un arc de cercle d'au moins 15°.

3. Couvercle fileté selon la revendication 1 ou 2, caractérisé en ce que l'interruption en forme de segment s'étend sur un arc de cercle d'au plus 60°.

4. Couvercle fileté selon les revendications 2 et 3, caractérisé en ce que l'interruption en forme de segment s'étend sur un arc de cercle d'environ 30°.

5. Couvercle fileté selon les revendications 2 et 3, caractérisé en ce que l'interruption en forme de segment's'étend sur un angle d'environ 45°.

6. Couvercle fileté selon l'une des revendications 1 à 5, caractérisé en ce que plusieurs interruptions en forme de segment (6) sont disposées le long du bourrelet périphérique (5).

7. Couvercle fileté selon la revendication 6, caractérisé en ce que les interruptions en forme de segment s'étendent le long de la périphérie du bourrelet, sur des zones angulaires identiques, en faisant entre elles des écarts angulaires identiques.

8. Couvercle fileté pour bouteilles sous pression destinées à des boissons contenant du gaz carbonique, comprenant un obturateur, muni d'un fond d'obturateur et d'une surface latérale essentiellement cylindrique (3) elle-même munie d'un filetage intérieur (7) ; où on prévoit une rondelle d'étanchéité (9), disposée essentiellement contre le côté intérieur du fond d'obturateur (2) et mobile par rapport à l'obturateur ; l'obturateur présentant, au niveau de la transition entre le fond d'obturateur (2) et la surface latérale d'obturateur (3), un bourrelet (5), essentiellement périphérique et dépassant vers l'intérieur, dont l'arête inférieure est opposée à la zone de l'arête extérieure supérieure du bord d'embouchure d'une bouteille, ce qui crée entre les arêtes supérieures de la moulure et de la bouteille une pression de contact essentiellement linéaire ; caractérisé en ce que la rondelle d'étanchéité comporte au moins un évidement sur son côté supérieur (11) dirigé vers le fond d'obturateur (2), dans sa zone marginale, entrant en contact avec le bord d'embouchure de la bouteille ; la rondelle d'étanchéité et son évidement s'étendant vers l'extérieur dans une direction radiale, par l'arête intérieure inférieure du bourrelet (5).

9. Couvercle fileté selon la revendication 8, caractérisé en ce que l'évidement s'étend, dans la zone du bord, extérieur de la rondelle d'étanchéité (9), sur un intervalle angulaire d'au moins 10°.

10. Couvercle fileté selon la revendication 9, caractérisé en ce que l'évidement s'étend sur un intervalle angulaire de 15 à 35°.

11. Couvercle fileté selon l'une des revendications 8 à 10, caractérisé en ce que la profondeur de l'évidement correspond au moins à la moitié de l'épaisseur de la rondelle d'étanchéité (9) dans la zone située à côté de l'évidement.

12. Couvercle fileté selon l'une des revendications 8 à 11, caractérisé en ce qu'on prévoit plusieurs évidements le long de la zone périphérique de la rondelle d'étanchéité (9).

13. Couvercle fileté selon la revendication 12, caractérisé en ce que les évidements s'étendent sur les mêmes intervalles angulaires dans la zone du bord extérieur de l'évidement, en faisant entre eux des écarts angulaires identiques.
